# EUROPÄISCHE PATENTSCHRIFT

(11) **EP 3 330 617 B1**
(45) Veröffentlichungstag und Bekanntmachung des Hinweises auf die Patenterteilung: **05.05.2021**
(21) Anmeldenummer: 17204084.2
(22) Anmeldetag: 28.11.2017
(51) Int. Cl.: F24C 15/10, H05B 6/06, F24C 7/08, H05B 6/12

(54) **KOCHFELD UND VERFAHREN ZUM BETRIEB EINES SOLCHEN KOCHFELDES**
HOB AND METHOD FOR OPERATING SAME
PLAQUE DE CUISSON ET PROCÉDÉ DE FONCTIONNEMENT D'UNE TELLE PLAQUE DE CUISSON

(30) Priorität: 30.11.2016 DE 102016223848
(43) Veröffentlichungstag der Anmeldung: 06.06.2018
(73) Patentinhaber: E.G.O. Elektro-Gerätebau GmbH, 75038 Oberderdingen (DE)
(72) Erfinder: Egenter, Christian, 75015 Bretten (DE); Rupp, Gabriel, 75015 Bretten (DE)
(74) Vertreter: Patentanwälte Ruff, Wilhelm, Beier, Dauster & Partner mbB

(56) Entgegenhaltungen:
- EP-A1- 2 703 728
- EP-A1- 2 931 005
- EP-A1- 3 021 639
- DE-A1-102005 027 199
- DE-A1-102011 083 344
- DE-A1-102013 206 758
- US-A- 4 204 204

## Beschreibung

### Anwendungsgebiet und Stand der Technik

Die Erfindung betrifft ein Kochfeld mit einer Kochfeldplatte und ein Verfahren zum Betrieb eines solchen Kochfeldes.

Aus der EP 2 703 728 A oder der EP 2 330 355 A1 sind Kochfelder bekannt sowie Bedienverfahren dafür, bei denen in einem Heizbereich eine Vielzahl von Heizeinrichtungen als Heizmittel angeordnet sind. So kann ein Kochgefäß an einer nahezu beliebige Stelle auf dem Heizbereich aufgestellt werden und durch mindestens eine darunterliegende Heizeinrichtung beheizt werden, vorzugsweise auch durch zwei, drei oder noch mehr. Zur Leistungseinstellung für eine an der Stelle des Kochgefäßes gebildete Kochstelle kann eine Anordnung von an sich bekannten Berührungssensoren bzw. sogenannten Berührungsschaltern vorgesehen sein. Diese können in einem Bedienbereich angeordnet sein und beispielsweise als kapazitive Berührungssensoren unterhalb einer Bedienblende angeordnet sein, die vorteilhaft von der Kochfeldplatte gebildet wird. Allgemein sind auch andere Arten von Berührungssensoren bekannt, beispielsweise optisch, resistiv, magnetisch oder mit Krafteinwirkung.

Aus der DE 10 2005 027 199 A1 ist ein weiteres Kochfeld bekannt mit einem Bedienverfahren, bei dem vier explizit eigenständige Kochstellen vorgesehen sind. Für jede Kochstelle ist ein berührungsempfindliches Sensorfeld als Längsstreifenbereich vorgesehen, wobei unter dem Längsstreifenbereich Berührungssensoren angeordnet sind um diesen zu bilden. Alternativ kann hier auch nur ein einziges Sensorfeld für alle Kochstellen vorgesehen sein.

Aus der DE 10 2011 083 344 A1 ist ein weiteres Kochfeld bekannt mit einem Sensorbedienfeld. Dabei erfolgt eine Bedienung durch Bewegung eines Fingers entlang einer Linie auf einer Bedienblende, wobei dies entlang einer geraden Linie sein kann auf einem oder mehreren Längsstreifen, alternativ auch entlang eines Kreises. Die Längsstreifenbereiche samt darunterliegenden Berührsensoren sind fix vorgesehen.

Aus der US 4,204,204 ist eine Bedieneinrichtung bekannt zur Eingabe von Befehlen mittels Berühren oder Auflegen eines Fingers. Hier ist ein Längsstreifenbereich mit darunter angeordneten Berührungssensoren für einen entsprechenden Herd bekannt, wobei jeder diskreten und eigenständigen Kochstelle genau ein solcher Längsstreifenbereich zugeordnet ist. Die Längsstreifenbereiche sind dabei immer sämtlich aktiv.

Aus der DE 10 2013 206 758 A1 ist ein weiteres Kochfeld mit einem Bedienverfahren bekannt, bei dem ein Heizbereich in mehrere streifenförmige Unterbereiche unterteilt ist, die in Richtung vorne-hinten verlaufen. Ganz vorne ist ein sehr breiter Streifenbereich vorgesehen mit Berührungssensoren darunter samt Anzeige einer Leistungsstufe, wobei damit eine Leistungsstufe auch auf bekannte Art und Weise verändert werden kann.

Aus der EP 2 931 005 A1 ist ein weiteres Kochfeld bekannt, das in seiner Breite in drei Bereiche unterteilt ist. In jedem der Bereiche sind vorne zwei Längsstreifenbereiche angeordnet, die hier einer Anzeige dienen.

Aus der EP 3 021 639 A1 ist ein weiteres Kochfeld bekannt mit einer Mehrzahl von Induktionsheizspulen in einem Heizbereich. Im vorderen Bereich des Kochfelds sind Längsstreifenbereiche nebeneinander angeordnet, wie sie aus dem sonstigen Stand der Technik bekannt sind und wohl auch Berührungssensoren darunter aufweisen. Die Bedienstränge als Längsstreifenbereiche sind fest angeordnet.

Problematisch bei derartigen Kochfeldern mit quasi frei aufstellbaren Kochgefäßen für beliebig angeordnete Kochstellen ist es, wenn eine Bedieneinrichtung mit überschaubarem Aufwand und für eine praxistaugliche Bedienung mit nicht allzu großem konstruktivem Aufwand bereitgestellt werden soll.

### Aufgabe und Lösung

Der Erfindung liegt die Aufgabe zugrunde, ein eingangs genanntes Kochfeld sowie ein eingangs genanntes Verfahren zum Betrieb eines solchen Kochfeldes zu schaffen, mit denen Probleme des Standes der Technik gelöst werden können und es insbesondere möglich ist, eine sichere Bedienung mit einfacher und zuverlässiger Zuordnung zu einer bestimmten Kochstelle zu erreichen.

Gelöst wird diese Aufgabe durch ein Kochfeld mit den Merkmalen des Anspruchs 1 sowie durch ein Verfahren mit den Merkmalen des Anspruchs 14. Vorteilhafte sowie bevorzugte Ausgestaltungen der Erfindung sind Gegenstand der weiteren Ansprüche und werden im Folgenden näher erläutert. Dabei werden manche der Merkmale nur für das Kochfeld oder nur für ein Verfahren zu seinem Betrieb beschrieben. Sie sollen jedoch unabhängig davon sowohl für das Kochfeld als auch für das Verfahren selbständig und unabhängig voneinander gelten können. Der Wortlaut der Ansprüche wird durch ausdrückliche Bezugnahme zum Inhalt der Beschreibung gemacht.

Es ist vorgesehen, dass das Kochfeld eine Kochfeldplatte, einen Heizbereich und einen Bedienbereich aufweist. Vorteilhaft sind Heizbereich und Bedienbereich an der Kochfeldplatte bzw. unter der Kochfeldplatte ausgebildet, besonders vorteilhaft nehmen sie die gesamte Fläche der Kochfeldplatte ein. Das Kochfeld weist eine längliche Bedieneinrichtung in dem Bedienbereich auf, die sich in Richtung entlang einer Außenseite der Kochfeldplatte erstreckt. Des Weiteren weist die Bedieneinrichtung eine Bedienblende auf, welche beispielsweise auch die Kochfeldplatte sein kann, insbesondere die einzige durchgängige Kochfeldplatte. Dies muss aber nicht so sein.

Vorteilhaft kann die Bedieneinrichtung in dem Bedienbereich vor dem Heizbereich oder in einem vorderen Bereich der Kochfeldplatte angeordnet sein, so dass der Bedienbereich hier angeordnet ist. Alternativ kann ein Bedienbereich auch seitlich links und/oder rechts neben dem Heizbereich vorgesehen sein, so dass sich die längliche Bedieneinrichtung in diesem Fall von vorne nach hinten erstreckt und nicht von links nach rechts vor dem Heizbereich. Die Bedieneinrichtung weist mindestens zwei nebeneinanderliegende Längsstreifenbereiche auf, die in Verlängerung zueinander angeordnet sind. Diese mögliche Anordnung in Verlängerung zueinander kann entweder exakt sein, also in exakter Verlängerung, oder auch um bis zu 5mm oder 10mm als Versatz von einer exakten Verlängerung abweichen. Das wird kann dann immer noch als Verlängerung im Sinne der vorliegenden Erfindung angesehen werden. Die Längsstreifenbereiche nebeneinander können gleich lang sein, müssen dies aber nicht.

Unterhalb der Längsstreifenbereiche und unter der Bedienblende sind mehrere Berührungssensoren nebeneinander in Längsrichtung des Längsstreifenbereichs angeordnet, die sozusagen den Längsstreifenbereich bilden. Es können beispielsweise fünf Berührungssensoren bis zwanzig Berührungssensoren sein, vorteilhaft etwa neun bis fünfzehn. Besonders vorteilhaft sind es kapazitive Näherungssensoren, aber auch andere Funktionsprinzipien sind möglich, insbesondere optische Berührungssensoren als eine Art Reflex-Lichtschranke. Mindestens zwei Berührungssensoren ist dabei jeweils ein Leuchtmittel zugeordnet, um die Position dieses jeweiligen Berührungssensors und/oder diesen Berührungssensor selbst beleuchten zu können bzw. durch Beleuchtung anzeigen zu können. So kann einer Bedienperson auf einfache Art Weise angezeigt werden, auf welche Stelle oben auf der Bedienblende ein Finger aufgelegt werden muss, um diesen Berührungssensor bzw. den dadurch gebildeten Berührungsschalter zu betätigen. Die beiden nebeneinander angeordneten Längsstreifen sind voneinander getrennt durch einen Bereich, der frei von Berührungssensoren ist bzw. keine Berührungssensoren aufweist. Es sind also zwei getrennte Längsstreifenbereiche und nicht ein einziger langer durchgehender. Ein Leuchtmittel ist beispielsweise eine LED. Vorteilhaft ist jedem Berührungssensor dabei jeweils mindestens ein Leuchtmittel zugeordnet, so dass ggf. alle Berührungssensoren beleuchtet werden können.

Erfindungsgemäß ist vorgesehen, dass bei jedem Längsstreifenbereich eine Anzahl von Berührungssensoren, die geringer ist als die Gesamtanzahl der Berührungssensoren dieses Längsstreifenbereichs, unterbrechungsfrei nebeneinander aktivierbar ist zur Bildung eines durchgehenden berührungssensitiven Berührungsstreifens derart, dass an einem linken Endbereich und/oder an einem rechten Endbereich ein nicht aktiver bzw. ein nicht berührungssensitiver Freibereich des Längsstreifenbereichs gebildet ist. Dies bedeutet also in einfachen Worten, dass eine Anzahl von Berührungssensoren, die kleiner ist als die Gesamtanzahl der Berührungssensoren dieses Längsstreifenbereichs, einen durchgehenden Berührungsstreifen bildet, der beliebig verschiebbar bzw. positionierbar ist innerhalb des Längsstreifenbereichs, vorzugsweise mit stets gleichbleibender Länge bzw. Anzahl von Berührungssensoren während der Verschiebung bzw. Positionierung. Der Berührungsstreifen kann also ganz links angeordnet sein, dann ist rechts ein nicht aktiver bzw. nicht berührungssensitiver Freibereich am rechten Endbereich gebildet, und umgekehrt. Er kann auch in die Mitte verschoben sein oder derart in Richtung zur Mitte hin, dass sowohl links als auch rechts ein nicht aktiver bzw. ein nicht berührungssensitiver Freibereich gebildet ist, also jeweils mindestens ein Berührungssensor nicht aktiv ist und somit nicht zum Berührungsstreifen beiträgt.

Mit der Erfindung kann also ein Berührungsstreifen als eine Art Bedienelement für die Bedieneinrichtung geschaffen werden, der in gewissem Maß nach links oder nach rechts innerhalb des zugehörigen Längsstreifenbereichs verschoben bzw. positioniert werden kann. So kann es möglich sein, wie nachfolgend noch weiter ausgeführt wird, dass der Berührungsstreifen in seiner Position, beispielsweise zum gesamten Kochfeld oder zum anderen Längsstreifenbereich bzw. Berührungsstreifen, eine relative Position eines Kochgefäßes mit einer Kochstelle auf dem Heizbereich abbildet. So ist für eine Bedienperson sehr einfach und intuitiv erfassbar dargestellt, dass mit diesem Berührungsstreifen diese Kochstelle beispielsweise in ihrer Leistung eingestellt werden kann, also allgemein bedient werden kann. Derartige Berührungsstreifen sind auch als Slider bekannt, siehe beispielsweise die DE 102004044355 A1 oder die DE 102013214164 A1.

In einer Ausgestaltung der Erfindung können im Heizbereich unter der Kochfeldplatte Heizmittel für aufgestellte Kochgefäße angeordnet sein. Sie können flächig verteilt sein mit einer derartigen Verteilung, dass ein Kochgefäß an einem im Prinzip beliebigen Ort im Heizbereich aufgesetzt werden kann. An diesem Ort des aufgesetzten Kochgefäßes wird dann eine Kochstelle gebildet zum Beheizen des Kochgefäßes durch eine durch die Überdeckung des Kochgefäßes im Wesentlichen bestimmte Anzahl von darunter angeordneten Heizmitteln, beispielsweise Induktionsspulen oder Strahlungsheizern. Eine solche Kochstelle soll dann mittels eines Längsstreifenbereichs der Bedieneinrichtung bzw. eines darin gebildeten und positionierten Berührungsstreifens bedient werden können.

Bei der Erfindung sind Erfassungsmittel für die Erfassung einer Position eines auf die Kochfeldplatte bzw. auf den Heizbereich aufgestellten Kochgefäßes vorgesehen sein. Bei Heizmitteln in Form von Induktionsheizspulen können dies die Induktionsheizspulen selbst sein, möglicherweise unterstützt von zusätzlichen sogenannten Topferkennungssensoren, vorteilhaft auch in Spulenform, beispielsweise entsprechend der EP 3 079 443 A1 derselben Anmelderin. Es können auch nur solche Topferkennungssensoren vorgesehen sein. Die Erfassungsmittel können die Information über ein erfasstes aufgestelltes Kochgefäß an die Bedieneinrichtung weitergeben, so dass derjenige Berührungsstreifen innerhalb des Längsstreifenbereichs, mit dem eine an der Position des erfassten Kochgefäßes gebildete Kochstelle in ihrer Leistung eingestellt werden kann, entlang des Längsstreifenbereichs positioniert wird. Dabei wird er so positioniert, dass er der Position der Kochstelle in einer Richtung parallel zur Längserstreckung des Längsstreifenbereichs entspricht oder möglichst gut entspricht. Dies kann also so sein, dass der Berührungsstreifen entsprechend einer Position der Kochstelle in einem linken Bereich oder in einem rechten Bereich einer Hälfte des Heizbereichs dann entweder links oder rechts innerhalb des Längsstreifenbereichs positioniert wird. Je nach Anzahl der Berührungssensoren des Längsstreifenbereichs bzw. der Berührungssensoren des Längsstreifenbereichs, die nicht den Berührungsstreifen bilden, kann eine Abstufung einer Positionierung des Berührungsstreifens innerhalb des Längsstreifenbereichs vorgenommen werden und diese dann ausgewählt werden entsprechend einer Position der Kochstelle innerhalb dieser Hälfte des Heizbereichs. Vorteilhaft ist für die andere Hälfte des Heizbereichs der daneben liegende Längsstreifenbereich mit seinem verschiebbaren Berührungsstreifen zuständig und vorgesehen.

In einfacher Ausgestaltung der Erfindung kann noch ein dritter Längsstreifenbereich in der Längsrichtung der beiden vorhandenen Längsstreifenbereiche vorgesehen sein, um sozusagen den Heizbereich entlang dieser Richtung nicht nur in zwei Bereiche, sondern in drei Bereiche aufteilen zu können. Dies ist beispielsweise vorteilhaft bei breiten Kochfeldern mit einer Breite von 90 cm, bei denen relativ gut drei Kochgefäße nebeneinander aufgestellt werden können und nicht nur zwei. Für jeden dieser zwei oder drei Bereiche des Heizbereichs ist dann ein Längsstreifenbereich sozusagen zuständig, und die Position des aufgestellten Kochgefäßes innerhalb dieses Bereichs des Heizbereichs wird dann durch entsprechendes Positionieren des Berührungsstreifens innerhalb des Längsstreifenbereichs möglichst gut abgebildet bzw. nachgebildet.

Befindet sich ein Kochgefäß exakt zwischen zwei benachbarten Bereichen des Heizbereichs, so dass nicht genau gesagt werden kann, welcher von zwei nebeneinanderliegenden entsprechenden Längsstreifenbereichen sozusagen zuständig sein soll, so kann entweder eine feste Zuordnung getroffen werden, dass dann immer der linke oder immer der rechte Längsstreifenbereich zuständig ist. In alternativer Ausgestaltung kann überprüft werden, ob vor oder hinter diesem Kochgefäß noch ein weiteres Kochgefäß auf den Heizbereich aufgestellt ist, insbesondere im selben Bereich des Heizbereichs bzw. auch relativ nahe zu einer Trennung zwischen zwei Bereichen des Heizbereichs. Wenn dieses Kochgefäß davor oder dahinter nicht auch exakt auf einer Trennlinie zwischen zwei Bereichen aufgesetzt ist, sondern beispielsweise etwas nach links versetzt ist, kann für dieses nach links versetzte Kochgefäß ein entsprechender linker Längsstreifenbereich vorgesehen sein bzw. der Längsstreifenbereich für den linken Bereich des Heizbereichs. Für das exakt auf der Trennlinie stehende Kochgefäß kann dann der rechte Längsstreifenbereich davor oder dahinter vorgesehen werden, so dass diese beiden Kochgefäße auch sehr gut und instinktiv voneinander unterschieden werden können.

In der Erfindung sind mindestens zwei in Verlängerung zueinander liegende Längsstreifenbereiche nebeneinander vorgesehen, eventuell sogar drei, und davor noch einmal zwei oder drei in Verlängerung zueinander liegende Längsstreifenbereiche parallel dazu. So können also insgesamt vier Längsstreifenbereiche vorgesehen sein, möglicherweise sogar sechs Längsstreifenbereiche für besonders breite Kochfelder. Dabei können besonders vorteilhaft ein linker hinterer Längsstreifenbereich und ein rechter hinterer Längsstreifenbereich dieselbe Position entlang der Längsrichtung einer Außenseite der Kochfeldplatte in deren Längsrichtung aufweisen wie ein linker vorderer Längsstreifenbereich und ein rechter vorderer Längsstreifenbereich. Dies bedeutet, dass zwei nebeneinanderliegende Längsstreifenbereiche in Verlängerung zueinander angeordnet sind und ein vorderer und ein hinterer Längsstreifenbereich ebenfalls sozusagen deckungsgleich angeordnet sind. Vorteilhaft sind die Längsstreifenbereiche mit ihrer Längsrichtung entlang einer Vorderseite der Kochfeldplatte angeordnet, die gesamte Bedieneinrichtung also in einem Bedienbereich vor dem Heizbereich.

In weiterer Ausgestaltung der Erfindung können die Erfassungsmittel so ausgebildet sein, dass sie erkennen, ob eine Kochstelle in einer hinteren Hälfte des Heizbereichs oder in einer vorderen Hälfte des Heizbereichs liegt. Dementsprechend kann für diese Kochstelle einer der hinteren Längsstreifenbereiche oder einer der vorderen Längsstreifenbereiche zur Leistungseinstellung bestimmt werden. In dieser Richtung reicht es, wenn zwei Längsstreifenbereiche vorgesehen sind, da es üblicherweise bei den normalen Tiefen von Kochfeldern und Größen von Kochgefäßen kaum vorstellbar ist, dass drei Kochgefäße hintereinander aufgestellt werden auf dem Heizbereich. Bei breiten Kochfeldern können durchaus drei Kochgefäße nebeneinander aufgestellt werden, weswegen es hier eben vorteilhaft sein kann, drei Längsstreifenbereiche nebeneinander vorzusehen.

Des Weiteren kann vorgesehen sein, dass ein jeweils linker Längsstreifenbereich bestimmt wird, wenn die Kochstelle in der linken Hälfte des Heizbereichs liegt. Ein jeweils rechter Längsstreifenbereich wird bestimmt, wenn die Kochstelle in der rechten Hälfte des Heizbereichs liegt. Ist das Kochfeld in der Breite in drei Bereiche des Heizbereichs aufgeteilt, so kann eben einer von drei nebeneinanderliegenden Längsstreifenbereichen bestimmt werden.

Es kann vorteilhaft vorgesehen sein, dass die Erfassungsmittel derart ausgebildet sind, dass sie die Relativpositionen von mehreren erfassten Kochstellen und somit auch Kochgefäßen im Heizbereich zueinander vergleichen. Dabei setzen sie seitlich nebeneinanderliegende Kochstellen sowie hintereinander- bzw. voreinanderliegende Kochstellen derart in Relation zueinander, dass einer der hinteren Längsstreifenbereiche oder einer der vorderen Längsstreifenbereiche für deren Leistungseinstellung vorgesehen ist. Bei zwei hinteren nebeneinanderliegenden Kochstellen oder bei zwei vorderen nebeneinanderliegenden Kochstellen wird der Berührungsstreifen innerhalb des Längsstreifenbereichs dann derart nach links oder nach rechts verschoben, dass, vorzugsweise entlang dieser Verschieberichtung gesehen, ein Mittelpunkt des Berührungsstreifens möglichst nahe zu dem Mittelpunkt der zugehörigen Kochstelle angeordnet ist. Dies kann für eine Komponente entlang dieser Richtung alleine gelten oder auch allgemein. So wird die von einer Bedienperson instinktiv und leicht erfassbare Zuordnung eines Berührungsstreifens zu einer Kochstelle als für deren Bedienung zuständig erreicht.

In einer Weiterbildung der Erfindung kann vorgesehen sein, dass links oder rechts seitlich neben einem Längsstreifenbereich mindestens eine Ziffernanzeige, vorzugsweise eine Sieben-Segment-Anzeige, angeordnet ist. Vorteilhaft ist diese Ziffernanzeige zweistellig, so dass zweistellige Leistungsstufen und auch zweistufige Timer-Angaben dargestellt werden können. Sieben-Segment-Anzeigen sind sehr einfache Ziffernanzeigen, es können natürlich aber auch andere Ausgestaltungen vorgesehen sein. Für hintereinanderliegende Längsstreifenbereiche sind die Ziffernanzeigen vorteilhaft auf der gleichen Seite vorgesehen. Besonders vorteilhaft können Ziffernanzeigen für alle Längsstreifenbereiche auf der gleichen Seite vorgesehen sein, beispielsweise jeweils rechts davon. So können auch jeweils zwischen zwei nebeneinanderliegenden Längsstreifenbereichen die Ziffernanzeige eines dieser Längsstreifenbereiche oder beider Längsstreifenbereiche liegen.

Die vorgenannten Leuchtmittel können dazu ausgebildet sein, nach der Anordnung des Berührungsstreifens innerhalb des Längsstreifenbereichs entsprechend einer relativen Position einer Kochstelle samt aufgestelltem Kochgefäß auf dem Heizbereich diesen Berührungsstreifen optisch zu kennzeichnen, und zwar auch schon bevor eine Leistung der zugehörigen Kochstelle eingestellt worden ist. So erkennt eine Bedienperson, wo genau der Berührungsstreifen als Bedienelement liegt. Dazu können die Berührungssensoren des Berührungsstreifens bzw. der Berührungsstreifen selbst mit etwas reduzierter Leuchtstärke der Leuchtmittel beleuchtet werden, beispielsweise mit 10 % bis 80 % Leuchtstärke, vorzugsweise mit 20 % bis 50 % Leuchtstärke. Die Bedienperson sieht also einen entsprechend positionierten beleuchteten Berührungsstreifen, wie er allgemein auch als sogenannter Slider bekannt ist.

Bei einer Einstellung einer Leistung einer Kochstelle unterhalb der maximalen Leistungsstufe, die für diese Kochstelle gilt, kann entsprechend einer anteiligen Länge des Berührungsstreifens vorgesehen sein, dass von links beginnend die Berührungssensoren entsprechend dieser eingestellten Länge mit hoher Leuchtstärke beleuchtet werden, vorteilhaft 80 % bis 100 % Leuchtstärke. Der Rest der Berührungssensoren oder weitere Berührungssensoren dieses Berührungsstreifens können dann nur mit einer vorgenannten reduzierten Leuchtstärke beleuchtet werden, die vorteilhaft unterhalb von 50 % liegt, um eine deutliche optische Unterscheidung zu den stark beleuchteten Berührungssensoren entsprechend der eingestellten Leistung zu erreichen. Mit einfachen Worten bedeutet dies, dass die Länge des stark beleuchteten Berührungsstreifens dem Anteil der eingestellten Leistung an der maximalen Leistung entspricht. Ist die halbe maximale Leistung eingestellt, so wird die halbe Länge des Berührungsstreifens stark beleuchtet, vorteilhaft von links beginnend. Der Rest des Berührungsstreifens wird dann schwächer beleuchtet. Die Berührungssensoren des Längsstreifenbereichs, die nicht den Berührungsstreifen bilden, werden gar nicht beleuchtet.

In Ausgestaltung der Erfindung kann vorgesehen sein, dass bei Bedienung eines anderen Längsstreifenbereichs bzw. Berührungsstreifens ein bereits zuvor bedienter Berührungsstreifen mit eingestellter Leistung, welche sich in der zuvor beschriebenen unterschiedlich starken Beleuchtung des Berührungsstreifens darstellt, in seiner Leuchtstärke reduziert wird. Vorteilhaft kann er auf 50 % Leuchtstärke der Leuchtmittel oder sogar noch weniger reduziert werden, wobei dies derart vorgenommen wird, dass die eingestellte Leistung innerhalb des Berührungsstreifens anhand der Länge der relativ stärker beleuchteten Berührungssensoren optisch abschätzbar ist. So kann insgesamt erreicht werden, dass derjenige Berührungsstreifen, an dem gerade eine Bedienung stattfindet oder innerhalb eines relativ kurzen Zeitraums von 10 sek oder 20 sek davor stattgefunden hat, stärker beleuchtet wird als die anderen.

In Weiterbildung der Erfindung kann vorgesehen sein, dass in dem Fall, dass zwei Kochgefäße nebeneinander im hinteren Bereich oder nebeneinander im vorderen Bereich des Heizbereichs angeordnet sind, bei einem Verschieben eines Kochgefäßes und somit auch der zugehörigen Kochstelle mit einer Richtungskomponente entlang der Längsstreifenbereiche relativ zu dem anderen Kochgefäß bzw. relativ zu der anderen Kochstelle mindestens der Berührungsstreifen im Längsstreifenbereich, der zu diesem Kochgefäß bzw. dieser Kochstelle gehört, in dieselbe Richtung verschoben wird. Dies bedeutet also, dass ein Berührungsstreifen innerhalb des Längsstreifenbereichs, erkennbar durch ihre Beleuchtung, in den möglichen Grenzen nachgeführt werden kann, wenn ein Kochgefäß verschoben wird. Möglicherweise kann dabei auch der Berührungsstreifen bei dem anderen Kochgefäß bzw. bei der anderen Kochstelle in seinem Längsstreifenbereich verschoben werden, vorteilhaft dann in die entgegengesetzte Richtung, obwohl dieses Kochgefäß bzw. diese Kochstelle sich nicht bewegt hat. Diese Verschiebung beider Berührungsstreifen relativ zueinander hat den Sinn, dass dann möglicherweise eine Unterscheidung bzw. relative Zuordnung der beiden Kochstellen zu den jeweiligen Berührungsstreifen möglichst groß ist.

Bei einem vorbeschriebenen Verschieben eines Kochgefäßes bzw. einer Kochstelle innerhalb des Heizbereichs kann auch vorgesehen sein, dass nicht nur der entsprechende Berührungsstreifen in seinem Längsstreifenbereich verschoben bzw. nachgeführt wird, sondern, wenn die Kochstelle sozusagen von hinten nach vorne oder umgekehrt im Heizbereich wechselt oder nach links oder nach rechts in einen anderen Bereich des Heizbereichs wechselt, ein anderer Längsstreifenbereich für ihre Bedienung zuständig bzw. ihr zugeordnet wird. Dann wird der vorherige Berührungsstreifen deaktiviert bzw. nicht mehr beleuchtet und der neue Berührungsstreifen wird beleuchtet und so innerhalb des Längsstreifenbereichs positioniert, wie es gemäß der eingangs gemachten Erläuterungen möglichst gut der relativen neuen Position der Kochstelle innerhalb des Heizbereichs entspricht.

Mit einem derartigen zuvor beschriebenen Verfahren kann also in vorteilhafter Ausgestaltung mit vier oder sechs Längsstreifenbereichen in starrer konstruktiver Anordnung eine dynamische Positionierung der für beispielsweise eine Leistungseinstellung vorgesehenen Berührungsstreifen innerhalb der Längsstreifenbereiche so erfolgen, dass diese instinktiv und leicht erkennbar möglichst gut einer entsprechenden Kochstelle zugeordnet werden.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine vereinfachte Darstellung eines konstruktiven Aufbaus eines erfindungsgemäßen Kochfelds mit Bedieneinrichtung mit vier Längsstreifenbereichen, gebildet von einer Vielzahl von Berührungssensoren,
- Fig. 2: eine vereinfachte Darstellung eines Längsstreifenbereichs samt Ziffernanzeige,
- Fig. 3: eine vereinfachte Darstellung eines konstruktiven Aufbaus eines erfindungsgemäßen Kochfelds mit Bedieneinrichtung mit sechs Längsstreifenbereichen, gebildet von einer Vielzahl von Berührungssensoren und
- Fig. 4 bis 8: verschiedene Anordnungen von Kochgefäßen auf dem erfindungsgemäßen Kochfeld und daran angepasst positionierten Berührungsstreifen innerhalb von Längsstreifenbereichen der Bedieneinrichtung.

### Detaillierte Beschreibung der Ausführungsbeispiele

In der Fig. 1 ist ein erfindungsgemäßes Kochfeld 11 dargestellt mit einer Kochfeldplatte 12, die vorne eine Vorderkante 13 bzw. eine Vorderseite aufweist. Entlang dieser Vorderkante bzw. Vorderseite erfolgt in gewisser Weise eine Orientierung des Aufbaus des Kochfelds 11 bzw. der Anordnung einer Bedieneinrichtung 18.

Das Kochfeld 11 bzw. die Kochfeldplatte 12 ist in einen hinteren großen Heizbereich 14 und einen vorderen schmalen Bedienbereich 17 unterteilt, wie hier durch die lang-strichlierte Linie angedeutet ist. In der Praxis ist dies von oben nicht zwingend zu erkennen bzw. nicht speziell markiert, kann aber vorgesehen sein.

Der Heizbereich 14 ist durch punktierte Linien, die ein Kreuz bilden, in vier gleich große Unterbereiche 14a bis 14d unterteilt. Bei einer Breite des Kochfelds 11 von etwa 60 cm entspricht dies einem konventionellen Kochfeld, bei dem in jedem der Unterbereiche 14a bis 14d eigene einzelne Heizmittel vorgesehen werden. Hier sind pro Unterbereich 14a bis 14d zwei Heizmittel 15 strichliert angedeutet. Dies entspricht dem oben genannten Prinzip einer möglichst freien Platzierbarkeit von Kochgefäßen auf dem Kochfeld 11, so dass deren Beheizung dann, abhängig von Größe und Position, von einem solchen Heizmittel 15 vorgenommen werden kann oder auch von mehreren bis zu vier. Das punktiert dargestellte Kreuz zur Unterteilung des Heizbereichs 14 in die Unterbereiche 14a bis 14d ist vorteilhaft nicht oben auf der Kochfeldplatte 12 markiert odgl..

Vorne im Bedienbereich 17 ist in Längsrichtung entlang der genannten Vorderkante 13 des Kochfelds 11 eine Bedieneinrichtung 18 angeordnet, und zwar unter der Kochfeldplatte 12, welche in diesem Fall dann die eingangs genannte Bedienblende dafür bildet. Die Bedieneinrichtung 18 weist vier Längsstreifenbereiche 20a bis 20d auf, die parallel zueinander sind. Die beiden hinteren Längsstreifenbereiche 20a und 20b sind genau in Verlängerung zueinander angeordnet, die beiden vorderen Längsstreifenbereiche 20c und 20d auch sowie genau vor den beiden hinteren Längsstreifenbereichen 20a und 20b. Rechts neben den Längsstreifenbereichen 20a bis 20d ist jeweils eine Ziffernanzeige 24a bis 24d vorgesehen. Dies sind vorteilhaft Sieben-Segment-Anzeigen entsprechend dem Stand der Technik mit Beleuchtung, so dass sie bei Anordnung unterhalb der Kochfeldplatte 12 auch durch diese hindurch gut erkennbar sind. Sie können mit zwei Ziffern zumindest eine Leistungseinstellung für das Kochfeld 11 anzeigen, des Weiteren auch Symbole oder Timer-Dauern.

In der Fig. 2 ist in Draufsicht schematisch ein Längsstreifenbereich 20 der Bedieneinrichtung 18 dargestellt. Er besteht aus einzelnen, direkt nebeneinander angeordneten Berührungssensoren 22. Diese können dann funktional zusammengeschaltet einen eingangs genannten Berührungsstreifen bilden, beispielsweise neun Berührungssensoren 22 nebeneinander entsprechend einer Unterteilung in neun verschiedene Leistungsstufen, wie dies üblich ist für Kochfelder. Der konstruktive Aufbau des Längsstreifenbereichs 20 mit den Berührungssensoren 22 kann beispielsweise der DE 10 2013 214 164 A1, der DE 10 2009 049 559 oder der DE 10 2004 044 355 A1 entsprechen. Die Berührungssensoren 22 sind vorteilhaft auch beleuchtet, wie es aus der vorgenannten der DE 10 2013 214 164 A1 bekannt ist. Eine Beleuchtung könnte zwar grundsätzlich auch hinter oder vor den Berührungssensoren 22 bzw. des Längsstreifenbereichs 20 angeordnet sein, vorteilhaft ist sie aber innerhalb der Fläche der einzelnen Berührungssensoren 22. So ist deren Kennzeichnung möglichst gut und eindeutig möglich. Nicht alle Berührungssensoren 22 müssen dabei beleuchtet sein, vorteilhaft aber zumindest diejenigen, die möglicherweise Anfangspunkt oder Endpunkt eines Berührungsstreifens innerhalb des Längsstreifenbereichs 20 bilden. Diese Punkte sollten auf alle Fälle durch Beleuchtung gekennzeichnet werden.

Zur Bildung eines Berührungsstreifens innerhalb des Längsstreifenbereichs 20 von Berührungssensoren 22 können einfach mehrere dieser Berührungssensoren 22 von einer Steuerung nicht angesteuert bzw. ausgewertet werden bzw. eine Bedienung durch Auflegen eines Fingers auf die Kochfeldplatte 12 im Bedienbereich 17 darüber hat keine Wirkung. Wo ein solcher Berührungsstreifen dann gebildet von beispielsweise neun Berührungssensoren 22 innerhalb des Längsstreifenbereichs 20 angeordnet wird, ist gleich bzw. ist offen, wie zuvor erläutert. Dies wird anhand der nachfolgenden Fig. 4 bis 7 noch deutlich.

Rechts neben dem Längsstreifenbereich 20 und in dessen Verlängerung ist die Ziffernanzeige 24 dargestellt mit zwei Stellen. Es ist erkennbar eine Sieben-Segment-Anzeige, die auch noch weitere Punkte, Symbole odgl. rechts neben den beiden Ziffern darstellen kann. Die Ziffernanzeige 24 zeigt primär die am Längsstreifenbereich 20 eingestellte Leistung einer zugehörigen Kochstelle an.

In der Fig. 3 ist ein alternatives erfindungsgemäßes Kochfeld 111 dargestellt in einer breiten Ausführung, welches beispielsweise etwa 90 cm breit sein kann. Das Kochfeld 111 weist eine Kochfeldplatte 112 auf mit einem Heizbereich 114. Dieser ist durch die punktiert angedeuteten Linien in sechs Unterbereiche unterteilt, weist also zwei mehr auf als das Kochfeld 11 mit einer Breite von etwa 60 cm aus der Fig. 1.

In einem vor dem Heizbereich 114 gelegenen Bedienbereich 117 ist eine Bedieneinrichtung 118 angeordnet mit sechs Längsstreifenbereichen 120a bis 120d. Die drei hinteren und die drei vorderen sind in Längsrichtung zueinander ausgerichtet. Jeweils hintereinanderliegende Längsstreifenbereiche 120 sind genau deckungsgleich. Rechts neben jedem Längsstreifenbereich 120a bis 120f ist jeweils eine Ziffernanzeige 124a bis 124f angeordnet. Somit können mit dem Kochfeld 11 quasi sechs beliebig platzierbare und bedienbare Kochstellen gebildet werden bzw. sechs Kochgefäße betrieben werden. Selbst wenn, ähnlich wie bei Fig. 1 eben mit den vier Unterbereichen 14a bis 14d, mehr Kochgefäße auf der Kochfeldplatte 112 Platz finden könnten, gibt es eben nur sechs Längsstreifenbereiche bzw. Bedienelemente, deswegen können nicht mehr Kochgefäße betrieben werden.

In der Fig. 4 ist eine beispielhafte Konfiguration dargestellt, bei der auf dem Kochfeld 11 bzw. dessen Kochfeldplatte 12 vier Kochgefäße 26a bis 26d aufgesetzt sind. Drei Kochgefäße 26a bis 26c sind groß, das Kochgefäß 26d ist eher klein. Dies spielt aber nur eine Rolle für die Platzverhältnisse und somit für die möglichen Aufsetzorte, nicht aber für das Bedienverfahren.

Die Kochgefäße 26a bis 26d sind relativ gut verteilt auf die einzelnen Unterbereiche 14a bis 14d, weswegen die jeweilige Zuordnung zu einem der Längsstreifenbereiche 20a bis 20d einfach ist. Das Kochgefäß 26a befindet sich hinten im Heizbereich 14 und in der linken Hälfte, also im Unterbereich 14a, eher rechts. Deswegen wird im Längsstreifenbereich 20a ein durch Schraffierung gekennzeichneter Berührungsstreifen 21a nach ganz rechts geschoben. Dieser Berührungsstreifen 21a bildet dann ein Bedienelement bzw. einen zuvor erläuterten Slider entsprechend dem Stand der Technik, auf dem eine Bedienperson durch Auflegen eines Fingers an einer bestimmten Stelle eine Leistung für das Kochgefäß 26a bzw. die durch seine Position bestimmte Kochstelle einstellen kann, deren Höhe im Verhältnis zur möglichen Gesamtleistung der relativen Position des Fingers zwischen dem linken Ende und dem rechten Ende des Berührungsstreifens entspricht. Alternativ kann durch ein Darüberwischen in einer Richtung von links nach rechts eine Leistungshöhe eingestellt werden bzw. eine Leistungserhöhung stattfinden. Durch Darüberwischen von rechts nach links findet eine Reduzierung der Leistung statt. Dies ist aber aus dem Stand der Technik gut bekannt.

Das rechte hintere Kochgefäß 26b ist zwar eindeutig im rechten hinteren Bereich des Heizbereichs 14 bzw. voll im Unterbereich 14b angeordnet, ragt aber ein kleines Stück über die horizontale punktierte Linie nach vorne in den Unterbereich 14d. Dies stört nicht, somit ist hier eindeutig der Längsstreifenbereich 20b zuständig bzw. wird festgelegt für die Bedienung. Wegen der eher mittigen und nur leicht nach rechts versetzten Anordnung des Kochgefäßes 26b wird ein durch Schraffierung gekennzeichneter Berührungsstreifen 21b aus der Mitte heraus etwas nach rechts verschoben innerhalb des Längsstreifenbereichs 20b. Somit ist rechts ein etwas kürzerer Freiraum vorhanden als links. Hier ist also ein Beispiel dafür zu sehen, dass nicht nur die relative Positionierung links/rechts zwischen zwei hintereinander angeordneten Kochgefäßen bewertet wird und dann jeweils der Berührungsstreifen 21 zwingend ganz links oder ganz rechts innerhalb des Längsstreifenbereichs 20 platziert wird. Vielmehr gibt die Positionierung des Berührungsstreifens 21b im Längsstreifenbereich 20b auch in etwa die relative Position des Kochgefäßes 26b in Richtung links/rechts wieder.

Ein vorderes linkes Kochgefäß 26c ist ziemlich weit links im entsprechenden Unterbereich 14c angeordnet. Deswegen wird der zugehörige Berührungsstreifen 21c im entsprechenden Längsstreifenbereich 20c ganz links positioniert. Ähnlich ist es auch mit dem rechten vorderen Kochgefäß 26d und dem zugehörigen Längsstreifenbereich 20d. Darin wird der für die Bedienung des Kochgefäßes 26d vorgesehene Berührungsstreifen 21d auch ganz links positioniert.

Durch die in Fig. 4 dargestellte leichte Schraffierung der Berührungsstreifen 21, die in der Praxis durch die eingangs genannte Beleuchtung mit einer Leuchtstärke von vorteilhaft 20 % bis 50 % der maximalen Leuchtstärke erfolgt, wird einer Bedienperson angezeigt, wo genau der Berührungsstreifen als Bedienelement bzw. als Slider für die Bedienung bzw. Leistungseinstellung für das jeweilige Kochgefäß 26 innerhalb des Längsstreifenbereichs ist.

In der Fig. 5 sind die vier Kochgefäße 26a bis 26d aus Fig. 4 etwas anders positioniert. Das Kochgefäß 26a im Unterbereich 14a ragt mit einem deutlichen Anteil nach rechts in den Unterbereich 14b hinein. Dies ändert aber nichts daran, dass es insgesamt immer noch in der linken Hälfte des Heizbereichs 14 ist und somit einer der linken Längsstreifenbereiche 20a oder 20c zuständig ist. Da das Kochgefäß 26a gleichzeitig eindeutig hinten angeordnet ist, wird der hintere Längsstreifenbereich 20a zugeordnet. Ein darin vorgesehener Berührungsstreifen 21a ist dementsprechend ganz rechts positioniert. Hier ist bereits eine Leistungseinstellung erfolgt auf die Leistungsstufe 7, welche in der Ziffernanzeige 24a dargestellt ist. Des Weiteren ist ein Bereich von etwa 70 % der Länge des Berührungsstreifens 21a stärker oder maximal beleuchtet, was durch die dunkle Schraffierung angedeutet ist. So erkennt eine Bedienperson die eingestellte Leistungsstufe nicht nur als Ziffer, sondern auch quasi geometrisch durch die Länge des stark beleuchteten Berührungsstreifens 21a.

Das Kochgefäß 26b ist im rechten hinteren Unterbereich 14b angeordnet und aus der Mitte ein kleines Stück nach links verschoben. Deswegen wird der entsprechende Berührungsstreifen 21b im Längsstreifenbereich 20b auch aus seiner Mitte heraus ein kleines Stück nach links verschoben. Des Weiteren wird die von dem Kochgefäß 26b definierte Kochstelle maximal stark beheizt. Deswegen zeigt die Ziffernanzeige 24b eine "9" als Leistungsstufe, und der gesamte Berührungsstreifen 21b ist stark beleuchtet und demzufolge stark schraffiert.

Das Kochgefäß 26c ist im vorderen linken Unterbereich 14c relativ mittig angeordnet mit leichter Verschiebung nach links. Deswegen ist der Berührungsstreifen 21c im Längsstreifenbereich 20c auch aus der Mitte ein kleines Stück nach links verschoben. Das Kochgefäß 26c bzw. die von ihm definierte Kochstelle wird mit der Leistungsstufe "4" betrieben, wie in der Ziffernanzeige 24c zu sehen ist und aus der Länge des stark beleuchteten und entsprechend dunkel schraffierten Bereichs innerhalb des Berührungsstreifens 21c zu ersehen ist.

Das kleinere Kochgefäß 26d ist im rechten vorderen Unterbereich 14d angeordnet und aus der Mitte ein kleines Stück nach rechts verschoben. Deswegen ist der Berührungsstreifen 21d im Längsstreifenbereich 20d auch ein kleines Stück aus der Mitte nach rechts verschoben. Die eingestellte Leistung ist die Stufe "3" entsprechend der Ziffernanzeige 24d. Dies wird durch den stark beleuchteten und dementsprechend dunkel schraffierten Bereich des Berührungsstreifens 21d verdeutlicht.

In der Fig. 6 ist eine weitere Konfiguration dargestellt mit einem sehr großen Kochgefäß 26a in der linken Hälfte des Heizbereichs 14. Das Kochgefäß 26a ist etwas nach hinten versetzt, aber in Richtung links/rechts ziemlich mittig aufgesetzt. Deswegen wird im hinteren linken Längsstreifenbereich 20a der Berührungsstreifen 21a auch mittig positioniert.

Das rechte Kochgefäß 26b ist ebenfalls ein kleines Stück nach hinten verschoben über die punktierte Linie, weswegen der hintere rechte Längsstreifenbereich 20b zugeordnet wird. Ein Berührungsstreifen 21b ist darin entsprechend ganz nach rechts positioniert. Hier in der Fig. 6 sind keine eingestellten Leistungsstufen dargestellt. Dies ist anhand der Erläuterungen zu der vorherigen Fig. 5 aber leicht vorstellbar. Das große Kochgefäß 26a ist ein Beispiel dafür, dass es angesichts der Darstellung der Fig. 1 möglicherweise von den vier linken hinteren Heizmitteln 15 gemeinsam beheizt werden könnte.

In der Fig. 7 ist eine weitere Konfiguration dargestellt, bei der ein Kochgefäß 26a zwar eindeutig im hinteren Bereich des Heizbereichs 14 angeordnet ist, aber genau auf der punktierten Trennlinie zwischen linker Hälfte und rechter Hälfte. Dann kann gemäß einer eingangs erläuterten Regel eine Zuordnung entweder zu einem linken Längsstreifenbereich oder einem rechten Längsstreifenbereich erfolgen. Im vorliegenden Fall erkennt die Bedieneinrichtung 18 bzw. eine darin vorgesehene Steuerung, dass zwei weitere Kochgefäße 26b und 26c vorhanden sind. Die Entfernung des Kochgefäßes 26c ist größer, und dafür wird ohnehin leicht erkennbar der Längsstreifenbereich 20d zugeordnet. Innerhalb dessen wird ein Berührungsstreifen 21d ganz rechts angeordnet, was offensichtlich ist.

Um nun das Bedienelement für das Kochgefäß 26a von demjenigen für das näherliegende Kochgefäß 26b besser unterscheiden zu können, wird der rechte hintere Längsstreifen 20b verwendet. Darin wird der entsprechende Berührungsstreifen 21b natürlich nach ganz links positioniert. Für das Kochgefäß 26b wird dann der Längsstreifen 20c verwendet, in dem wiederum der Berührungsstreifen 21c ganz links positioniert ist.

Zusätzlich zu der vorgenannten Regel sind weitere Regeln vorstellbar, insbesondere auch für eine schwierige Zuordnung zwischen einem vorderen Bereich und einem hinteren Bereich innerhalb des Heizbereichs 14.

In der Fig. 8 ist eine nochmals weitere Konfiguration dargestellt, bei der in der rechten Hälfte des Heizbereichs 14 ein sehr großes Kochgefäß 26c aufgestellt ist, und zwar überwiegend im hinteren Bereich. Deswegen ist hierfür der hintere rechte Längsstreifenbereich 20b zugeordnet. Innerhalb diesem der Berührungsstreifen 21d wiederum ganz rechts angeordnet ist. Dies entspricht insoweit quasi der Fig. 4 und der Fig. 6.

In der linken Hälfte des Heizbereichs 14 sind zwei gleich große und eher kleine Kochgefäße 26a und 26b angeordnet. Sie sind zwar eindeutig hinsichtlich links und rechts zu unterscheiden, aber eben beide in der linken Hälfte. Des Weiteren sind sie in ihrer Anordnung hinsichtlich des hinteren Bereichs oder des vorderen Bereichs in der linken Hälfte nicht zu unterscheiden. Deswegen ist hier eine Zuordnung nicht ganz leicht. Gewählt wird hier eine quasi willkürliche Zuordnung dahingehend, dass nur über das Kriterium links und rechts unterschieden wird. Insofern wird dem rechten Kochgefäß 26b der hintere Längsstreifenbereich 20a zugeordnet, und innerhalb davon ist der entsprechende Berührungsstreifen 21a dann ganz rechts angeordnet. Dem links angeordneten Kochgefäß 26a wird der vordere linke Längsstreifenbereich 20c zugeordnet. Innerhalb davon ist dann der Berührungsstreifen 21c nach ganz links verschoben entsprechend der relativen Position zum Kochgefäß 26b. Dem Kochgefäß 26b wird dann der linke hintere Längsstreifen 20a zugeordnet, wobei hier der Berührungsstreifen 21a entsprechend ganz rechts positioniert ist. Somit gilt hier die Regel, dass, wenn nicht nach beiden Kriterien links/rechts und hinten/vorne eine Zuordnung erfolgen kann, einfach sozusagen irgendeine Zuordnung erfolgt. Diese sollte dann aber quasi als feste Regel gelten, ähnlich wie zuvor zur Fig. 7 mit dem Kochgefäß 26a erläutert. Befinden sich zwei Kochgefäße in einer Hälfte des Heizbereichs 14 auf derselben Höhe bzgl. hinten/vorne, so wird dem rechten Kochgefäß der hintere Längsstreifenbereich und dem linken Kochgefäß der vordere Längsstreifenbereich zugeordnet. Dies gilt natürlich auch unabhängig von einem Größenverhältnis der beiden Kochgefäße zueinander.

## Patentansprüche

1. Kochfeld (11, 111) mit einer Kochfeldplatte (12, 112), mit einem Heizbereich (14, 114) und mit einem Bedienbereich (17, 117), wobei
- eine längliche Bedieneinrichtung (18, 118) im Bedienbereich (17, 117) angeordnet ist, die sich in Richtung entlang einer Außenseite der Kochfeldplatte (12, 112) erstreckt,
- die Bedieneinrichtung (18, 118) eine Bedienblende (12, 112) aufweist,
- die Bedieneinrichtung (18, 118) mindestens zwei nebeneinanderliegende Längsstreifenbereiche (20a-d, 120a-f) aufweist,
- unterhalb der Längsstreifenbereiche (20a-d, 120a-f) unter der Bedienblende (12, 112) mehrere Berührungssensoren (22) nebeneinander in Längsrichtung des Längsstreifenbereichs (20a-d, 120a-f) angeordnet sind,
- bei jedem Längsstreifenbereich (20a-d, 120a-f) eine Anzahl von Berührungssensoren (22), die geringer ist als die Gesamtanzahl der Berührungssensoren dieses Längsstreifenbereichs, unterbrechungsfrei nebeneinander aktivierbar ist zur Bildung eines berührungssensitiven Berührungsstreifens (21a-d) derart, dass an einem linken Endbereich und/oder an einem rechten Endbereich ein nicht aktiver bzw. ein nicht berührungssensitiver Freibereich des Längsstreifenbereichs (20a-d, 120a-f) gebildet ist,
- die beiden nebeneinander angeordneten Längsstreifenbereiche (20a-d, 120a-f) in Verlängerung zueinander angeordnet sind und voneinander getrennt sind durch einen Bereich ohne Berührungssensor (22),
**dadurch gekennzeichnet, dass**
- mindestens zwei Berührungssensoren (22) eines Längsstreifenbereichs (20a-d, 120a-f) ein Leuchtmittel zugeordnet ist zur beleuchteten Anzeige der Position dieses Berührungssensors (22) und/oder zur beleuchteten Anzeige des jeweiligen Berührungssensors selbst,
- Erfassungsmittel für die Erfassung einer Position eines auf die Kochfeldplatte (12, 112) bzw. auf den Heizbereich (14, 114) aufgestellten Kochgefäßes (26a-d) vorhanden sind und die Erfassungsmittel die Information über ein erfasstes aufgestelltes Kochgefäß an die Bedieneinrichtung (18, 118) weitergeben derart, dass derjenige Berührungsstreifen (21a-d) innerhalb des Längsstreifenbereichs (20a-d, 120a-f), mit dem eine an der Position des erfassten Kochgefäßes (26a-d) gebildete Kochstelle in ihrer Leistung einstellbar ist, entlang des Längsstreifenbereichs (20a-d, 120a-f) positioniert ist entsprechend der Position der Kochstelle in Richtung parallel zur Längserstreckung des Längsstreifenbereichs.

2. Kochfeld nach Anspruch 1, **dadurch gekennzeichnet, dass** im Heizbereich (14, 114) unter der Kochfeldplatte (12, 112) Heizmittel (15) für aufgestellte Kochgefäße (26a-e) angeordnet sind und flächig verteilt sind mit Verteilung derart, dass ein Kochgefäß an einem beliebigen Ort aufstellbar ist und am Ort des aufgestellten Kochgefäßes (26a-e) eine Kochstelle gebildet ist zum Beheizen des Kochgefäßes, wobei die Kochstelle bedienbar ist mittels eines Längsstreifenbereichs (20a-d, 120a-f) der Bedieneinrichtung (18, 118).

3. Kochfeld nach Anspruch 1 oder 2, **dadurch gekennzeichnet, dass** der Berührungsstreifen (21a-d) entlang des Längsstreifenbereichs (20a-d, 120a-f) positioniert ist entsprechend einer Position der Kochstelle in einem linken Bereich oder in einem rechten Bereich einer Hälfte des Heizbereichs (14, 114).

4. Kochfeld nach einem der vorhergehenden Ansprüche, **dadurch gekennzeichnet, dass** zwei in Verlängerung zueinander liegende Längsstreifenbereiche (20a, b, 120a,b, c) nebeneinander vorgesehen sind und davor noch einmal zwei in Verlängerung zueinander liegende Längsstreifenbereiche (20c, d, 120d, e, f) parallel dazu vorgesehen sind.

5. Kochfeld nach Anspruch 4, **dadurch gekennzeichnet, dass** ein linker hinterer Längsstreifenbereich (20a, 120a) und ein rechter hinterer Längsstreifenbereich (20b, 120c) dieselbe Position entlang der Längsrichtung einer Außenseite der Kochfeldplatte (12, 112) aufweisen wie ein linker vorderer Längsstreifenbereich (20c, 120d) und ein rechter vorderer Längsstreifenbereich (20d, 120f), insbesondere entlang der Vorderseite (13) der Kochfeldplatte.

6. Kochfeld nach einem der Ansprüche 3 bis 5, **dadurch gekennzeichnet, dass** die Erfassungsmittel erkennen ob eine Kochstelle in einer hinteren Hälfte des Heizbereichs (14, 114) liegt oder in einer vorderen Hälfte des Heizbereichs liegt und dementsprechend für die Kochstelle einen der hinteren Längsstreifenbereiche (20a, b, 120a-c) oder einen der vorderen Längsstreifenbereiche (20c, d, 120d-f) zur Leistungseinstellung bestimmen, vorzugsweise einen jeweils linken Längsstreifenbereich (20a, c, 120a, d) wenn die Kochstelle in der linken Hälfte des Heizbereichs (14, 114) liegt, und einen jeweils rechten Längsstreifenbereich (20b, c, 120c, f) wenn die Kochstelle in der rechten Hälfte des Heizbereichs liegt.

7. Kochfeld nach Anspruch 3, **dadurch gekennzeichnet, dass** die Erfassungsmittel dazu ausgebildet sind, die Relativpositionen von mehreren erfassten Kochstellen im Heizbereich (14, 114) zueinander zu vergleichen und nebeneinander liegende Kochstellen sowie hintereinander liegende Kochstellen derart in Relation zueinander zu setzen, dass einer der hinteren Längsstreifenbereiche (20a, b, 120a-c) oder einer der vorderen Längsstreifenbereiche (20c, d, 120d-f) für deren Leistungseinstellung vorgesehen ist, wobei bei zwei hinteren nebeneinander liegenden Kochstellen oder bei zwei vorderen nebeneinander liegenden Kochstellen der Berührungsstreifen (21a-d) innerhalb des Längsstreifenbereichs (20a-d, 120a-f) so nach links oder so nach rechts verschoben ist, dass ein Mittelpunkt des Berührungsstreifens (21a-d) möglichst nahe zu dem Mittelpunkt der zugehörigen erfassten Kochstelle angeordnet ist.

8. Kochfeld nach einem der vorhergehenden Ansprüche, **dadurch gekennzeichnet, dass** links oder rechts seitlich neben einem Längsstreifenbereich (20a-d, 120a-f) mindestens eine Sieben-Segment-Anzeige (24a-d, 124a-f) angeordnet ist.

9. Kochfeld nach Anspruch 8, **dadurch gekennzeichnet, dass** zumindest für hintereinander liegende Längsstreifenbereiche (20a-d, 120a-d) mindestens eine Sieben-Segment-Anzeige (24a-d, 124a-f) auf der gleichen Seite angeordnet ist, insbesondere für alle Längsstreifenbereiche auf der gleichen Seite.

10. Kochfeld nach einem der vorhergehenden Ansprüche, **dadurch gekennzeichnet, dass** die Leuchtmittel dazu ausgebildet sind nach der Anordnung des Berührungsstreifens (21a-d) innerhalb des Längsstreifenbereichs (20a-d, 120a-f) und vor einer Einstellung einer Leistung einer Kochstelle die Berührungssensoren (22a-d) des Berührungsstreifens (21a-d) mit 10% bis 80% Leuchtstärke zu beleuchten, vorzugsweise 20% bis 50% Leuchtstärke.

11. Kochfeld nach einem der vorhergehenden Ansprüche, **dadurch gekennzeichnet, dass** bei Einstellung einer Leistung einer Kochstelle unterhalb der maximalen Leistungsstufe entsprechend einer anteiligen Länge des Berührungsstreifens (21a-d) von links beginnend die Berührungssensoren (22a-d) entsprechend dieser eingestellten Leistung als Länge mit 80% bis 100% Leuchtstärke beleuchtet sind und der Rest der Berührungssensoren (22a-d) für diesen Berührungsstreifen (21a-d) mit einer Leuchtstärke unterhalb von 50% beleuchtet sind.

12. Kochfeld nach einem der vorhergehenden Ansprüche, **dadurch gekennzeichnet, dass** bei Bedienung eines anderen Längsstreifenbereichs (20a-d, 120a-f) bzw. Berührungsstreifens (21a-d) ein bereits zuvor bedienter Berührungsstreifen mit eingestellter Leistung in seiner Leuchtstärke reduziert wird, vorzugsweise auf 50% Leuchtstärke oder weniger.

13. Kochfeld nach einem der vorhergehenden Ansprüche, **dadurch gekennzeichnet, dass** in dem Fall, dass zwei Kochgefäße (26a-d) nebeneinander im hinteren Bereich oder im vorderen Bereich des Heizbereichs (14, 114) angeordnet sind, das Verschieben eines Kochgefäßes mit Richtungskomponenten entlang einer Außenseite der Kochfeldplatte (14, 114) relativ zu dem anderen Kochgefäß, mindestens der Berührungsstreifen (21a-d) im Längsstreifenbereich (20a-d, 120a-f) dieses Kochgefäßes verschoben wird, vorzugsweise auch der Berührungsstreifen (21a-d) im Längsstreifenbereich (20a-d, 120a-f) des anderen Kochgefäßes.

14. Verfahren zum Betrieb eines Kochfeldes (11, 111) nach einem der vorhergehenden Ansprüche, aufweisend den Schritt, dass bei jedem Längsstreifenbereich (20a-d, 120a-f) eine Anzahl von Berührungssensoren (22a-d), die geringer ist als die Gesamtanzahl der Berührungssensoren dieses Längsstreifenbereichs (20a-d, 120a-f), unterbrechungsfrei nebeneinander aktiviert werden zur Bildung eines berührungssensitiven Berührungsstreifens (21a-d) derart, dass an einem linken Endbereich und/oder an einem rechten Endbereich ein nicht aktiver bzw. ein nicht berührungssensitiver Freibereich des Längsstreifenbereichs (20a-d, 120a-f) gebildet wird.

## Claims

1. Cooktop (11, 111) with a cooktop plate (12, 112), with a heating zone (14, 114) and with an operating zone (17, 117), wherein
- an elongate operator control device (18, 118) is disposed in the operating zone (17, 117), which operator control device extends along an outer side of the cooktop plate (12, 112),
- the operator control device (18, 118) includes an operating panel (12, 112),
- the operator control device (18, 118) includes at least two adjacent longitudinal strip zones (20a-d, 120a-f),
- underneath the longitudinal strip zones (20a-d, 120a-f) below the operating panel (12, 112), a plurality of touch sensors (22) are disposed in juxtaposition in the longitudinal direction of the longitudinal strip zone (20a-d, 120a-f),
- with each longitudinal strip zone (20a-d, 120a-f) a number of touch sensors (22), which number is less than the total number of touch sensors of said longitudinal strip zone, is activatable uninterrupted in juxtaposition for forming a touch-sensitive touch strip (21a-d) such that, on a left-hand end region and/or on a right-hand end region, a not active or a not touch-sensitive free zone of the longitudinal strip zone (20a-d, 120a-f) is formed,
- the two adjacent longitudinal strip zones (20a-d, 120a-f) are disposed in prolongation of each other and are separated from each other by a zone without touch sensor (22),
**characterized in that**
- at least two touch sensors (22) of a longitudinal strip zone (20a-d, 120a-f) have an associated illuminant means for illuminated display of the position of said touch sensor (22) and/or for illuminated display of the respective touch sensor itself,
- detection means for detecting a position of a cooking vessel (26a-d) placed onto the cooktop plate (12, 112) or onto the heating zone (14, 114) are present and the detection means give information on a detected placed-on cooking vessel to the operator control device (18, 118) such that the one touch strip (21a-d) within the longitudinal strip zone (20a-d, 120a-f), by means of which strip a cooking zone formed at the position of the detected cooking vessel (26a-d) can be adjusted in power, is positioned along the longitudinal strip zone (20a-d, 120a-f) corresponding to the position of the cooking zone in the direction parallel to the longitudinal extension of the longitudinal strip zone.

2. Cooktop according to claim 1, **characterized in that**, in the heating zone (14, 114) below the cooktop plate (12, 112), heating means (15) for placed-on cooking vessels (26a-e) are disposed and distributed in the area with a distribution such that a cooking vessel is arrangeable on any location and at the location of the placed-on cooking vessel (26a-e) a cooking zone is formed for heating the cooking vessel, wherein the cooking zone is operatable by means of a longitudinal strip zone (20a-d, 120a-f) of the operator control device (18, 118).

3. Cooktop according to claim 1 or 2, **characterized in that** the touch strip (21a-d) is positioned along the longitudinal strip zone (20a-d, 120a-f) corresponding to a position of the cooking zone in a left-hand region or in a right-hand region of one half of the heating zone (14, 114).

4. Cooktop according to any of the preceding claims, **characterized in that** two longitudinal strip zones (20a, b, 120a, b, c) located in prolongation of each other are provided in juxtaposition and in front thereof another two longitudinal strip zones (20c, d, 120d, e, f) located in prolongation of each other are provided in parallel thereto.

5. Cooktop according to claim 4, **characterized in that** a left rear longitudinal strip zone (20a, 120a) and a right rear longitudinal strip zone (20b, 120c) have the same position along the longitudinal direction of an outer side of the cooktop plate (12, 112) as a left front longitudinal strip zone (20c, 120d) and a right front longitudinal strip zone (20d, 120f), in particular along the front side (13) of the cooktop plate.

6. Cooktop according to any of claims 3 to 5, **characterized in that** the detection means identify whether a cooking zone is located in a rear half of the heating zone (14, 114) or is located in a front half of the heating zone, and accordingly determine for the cooking zone one of the rear longitudinal strip zones (20a, b, 120a-c) or one of the front longitudinal strip zones (20c, d, 120d-f) for power adjustment, preferably a respective left-hand longitudinal strip zone (20a, c, 120a, d) if the cooking zone is located in the left half of the heating zone (14, 114), and a respective right-hand longitudinal strip zone (20b, c, 120c, f) if the cooking zone is located in the right half of the heating zone.

7. Cooktop according to claim 3, **characterized in that** the detection means are configured to compare the relative positions of several detected cooking zones in the heating zone (14, 114) to each other and to set cooking zones in juxtaposition and cooking zones in succession in relation to each other such that one of the rear longitudinal strip zones (20a, b, 120a-c) or one of the front longitudinal strip zones (20c, d, 120d-f) is provided for power adjustment thereof, wherein with two rear adjacent cooking zones or with two front adjacent cooking zones the touch strip (21a-d) is displaced within the longitudinal strip zone (20a-d, 120a-f) to the left or to the right such that a centre point of the touch strip (21a-d) is as close as possible to the centre point of the respective detected cooking zone.

8. Cooktop according to any of the preceding claims, **characterized in that** to the left or to the right laterally besides a longitudinal strip zone (20a-d, 120a-f) at least one seven-segment display (24a-d, 124a-f) is disposed.

9. Cooktop according to claim 8, **characterized in that** at least for successive longitudinal strip zones (20a-d, 120a-d) at least one seven-segment display (24a-d, 124a-f) is disposed on the same side, in particular for all longitudinal strip zones on the same side.

10. Cooktop according to any of the preceding claims, **characterized in that** the illuminant means are configured to illuminate, after arrangement of the touch strip (21a-d) within the longitudinal strip zone (20a-d, 120a-f) and before adjustment of a power of a cooking zone, the touch sensors (22a-d) of the touch strip (21a-d) with 10% to 80% of the luminous intensity, preferably 20% to 50% of the luminous intensity.

11. Cooktop according to any of the preceding claims, **characterized in that**, upon adjustment of a power of a cooking zone below the maximum power level corresponding to a proportional length of the touch strip (21a-d) starting from the left-hand side, the touch sensors (22a-d) are illuminated corresponding to said adjusted power as a length of 80% to 100% luminous intensity and the remainder of the touch sensors (22a-d) for said touch strip (21a-d) are illuminated with a luminous intensity below 50%.

12. Cooktop according to any of the preceding claims, **characterized in that**, upon operation of another longitudinal strip zone (20a-d, 120a-f) or touch strip (21a-d), a touch strip which has been operated before with adjusted power is reduced in its luminous intensity, preferably to 50% of the luminous intensity or less.

13. Cooktop according to any of the preceding claims, **characterized in that**, in case that two cooking vessels (26a-d) are disposed in juxtaposition in the rear zone or in the front zone of the heating zone (14, 114), shifting of a cooking vessel with directional components along an outer side of the cooktop plate (14, 114) relative to the other cooking vessel, at least the touch strip (21a-d) in the longitudinal strip zone (20a-d, 120a-f) of said cooking vessel is shifted, preferably also the touch strip (21a-d) in the longitudinal strip zone (20a-d, 120a-f) of the other cooking vessel.

14. Method for operating a cooktop (11, 111) according to any of the preceding claims, comprising the step that with each longitudinal strip zone (20a-d, 120a-f) a number of touch sensors (22a-d), which number is less than the total number of touch sensors of said longitudinal strip zone (20a-d, 120a-f) are activated uninterrupted in juxtaposition for forming a touch-sensitive touch strip (21a-d) such that, on a left-hand end region and/or on a right-hand end region, a not active or a not touch-sensitive free zone of the longitudinal strip zone (20a-d, 120a-f) is formed.

## Revendications

1. Table de cuisson (11, 111) avec une plaque de table de cuisson (12, 112), avec une zone de chauffage (14, 114) et avec une zone de commande (17, 117), dans laquelle
- un dispositif de commande allongé (18, 118) est disposé dans la zone de commande (17, 117), ledit dispositif s'étendant en direction le long d'un côté extérieur de la plaque de table de cuisson (12, 112),
- le dispositif de commande (18, 118) présente un panneau de commande (12, 112),
- le dispositif de commande (18, 118) présente au moins deux zones de bande longitudinale (20a-d, 120a-f) adjacentes,
- en dessous des zones de bande longitudinale (20a-d, 120a-f) sous le panneau de commande (12, 112) plusieurs capteurs à contact (22) sont disposés en juxtaposition dans la direction longitudinale de la zone de bande longitudinale (20a-d, 120a-f),
- dans chaque zone de bande longitudinale (20a-d, 120a-f) un nombre de capteurs à contact (22), ledit nombre étant plus petit que le nombre total de capteurs à contact de cette zone de bande longitudinale, est activable sans interruption en juxtaposition pour former une bande de contact (21a-d) sensible au toucher de telle manière que sur une zone d'extrémité gauche et/ou sur une zone d'extrémité droite une zone libre de la zone de bande longitudinale (20a-d, 120a-f) non active ou non sensible au toucher est formée,
- les deux zones de bande longitudinale (20a-d, 120a-f) adjacentes sont arrangées en prolongation l'une à l'autre et séparées l'une de l'autre par une zone sans capteur à contact (22),
**caractérisée en ce que**
- au moins deux capteurs à contact (22) d'une zone de bande longitudinale (20a-d, 120a-f) présentent un moyen lumineux associé pour un affichage éclairé de la position dudit capteur à contact (22) et/ou pour un affichage éclairé du capteur à contact même,
- moyens de détection pour détecter une position d'un récipient de cuisson (26a-d) placé sur la plaque de table de cuisson (12, 112) ou sur la zone de chauffage (14, 114) sont présents et les moyens de détection passent l'information concernant un récipient de cuisson placé dessus détecté au dispositif de commande (18, 118) de telle manière que celle des bandes de contact (21a-d) dans la zone de bande longitudinale (20a-d, 120a-f), par laquelle une zone de cuisson formée à la position du récipient de cuisson (26a-d) détecté est réglable en puissance, est positionnée le long de la zone de bande longitudinale (20a-d, 120a-f) correspondant à la position de la zone de cuisson en direction parallèle à l'extension longitudinale de la zone de bande longitudinale.

2. Table de cuisson selon la revendication 1, **caractérisée en ce que** dans la zone de chauffage (14, 114) sous la plaque de table de cuisson (12, 112) des moyens de chauffage (15) pour récipients de cuisson (26a-e) placés dessus sont disposés et répartis en surface avec répartition de sorte qu'un récipient de cuisson peut être placé sur un endroit quelconque et à l'endroit du récipient de cuisson (26a-d) placé une zone de cuisson est formée pour chauffer le récipient de cuisson, dans laquelle la zone de cuisson est commandable par une zone de bande longitudinale (20a-d, 120a-f) du dispositif de commande (18, 118).

3. Table de cuisson selon la revendication 1 ou 2, **caractérisée en ce que** la bande de contact (21a-d) est positionnée le long de la zone de bande longitudinale (20a-d, 120a-f) correspondant à une position de la zone de cuisson dans une zone gauche ou une zone droite d'une moitié de la zone de chauffage (14, 114).

4. Table de cuisson selon l'une quelconque des revendications précédentes, **caractérisée en ce que** deux zones de bande longitudinale (20a, b, 120a, b, c) situées en prolongation l'une à l'autre en juxtaposition sont prévues et devant encore deux autres zones de bande longitudinale (20c, d, 120d, e, f) situées en prolongation l'une à l'autre en parallèle à celles-ci sont prévues.

5. Table de cuisson selon la revendication 4, **caractérisée en ce qu'**une zone de bande longitudinale (20a, 120a) arrière gauche et une zone de bande longitudinale (20b, 120c) arrière droite présentent la même position le long de la direction longitudinale d'un côté extérieur de la plaque de table de cuisson (12, 112) qu'une zone de bande longitudinale (20c, 120d) avant gauche et une zone de bande longitudinale (20d, 120f) avant droite, en particulier le long du côté devant (13) de la plaque de table de cuisson.

6. Table de cuisson selon l'une quelconque des revendications 3 à 5, **caractérisée en ce que** les moyens de détection distinguent si une zone de cuisson se situe dans une moitié arrière de la zone de chauffage (14, 114) ou dans une moitié avant de la zone de chauffage et en conséquence spécifient pour la zone de cuisson une des zones de bande longitudinale (20a, b, 120a-c) arrière ou une des zones de bande longitudinale (20c, d, 120d-f) avant pour le réglage de puissance, de préférence respectivement une zone de bande longitudinale (20a, c, 120a, d) gauche, lorsque la zone de cuisson se situe dans la moitié gauche de la zone de chauffage (14, 114), et respectivement une zone de bande longitudinale (20b, c, 120c, f) droite, lorsque la zone de cuisson se situe dans la moitié droite de la zone de chauffage.

7. Table de cuisson selon la revendication 3, **caractérisée en ce que** les moyens de détection sont configurés pour comparer les positions relatives de plusieurs zones de cuisson détectées dans la zone de chauffage (14, 114) et mettre en relation des zones de cuisson adjacentes ainsi que des zones de cuisson successives de telle manière qu'une des zones de bande longitudinale (20a, b, 120a-c) arrière ou une des zones de bande longitudinale (20c, d, 120d-f) avant sont prévues pour leur réglage de puissance, dans laquelle en cas de deux zones de cuisson adjacentes arrière ou en cas de deux zones de cuisson adjacentes avant la bande de contact (21a-d) est déplacée dans la zone de bande longitudinale (20a-d, 120a-f) à gauche ou à droite de sorte qu'un centre de la bande de contact (21a-d) se situe si proche que possible au centre de la zone de cuisson détectée associée.

8. Table de cuisson selon l'une quelconque des revendications précédentes, **caractérisée en ce que** latéralement à gauche ou à droite à côté d'une zone de bande longitudinale (20a-d, 120a-f) au moins un affichage à sept segments (24a-d, 124a-f) est disposé.

9. Table de cuisson selon la revendication 8, **caractérisée en ce que**, au moins pour zones de bande longitudinale (20a-d, 120a-d) successives, au moins un affichage à sept segments (24a-d, 124a-f) est disposé sur le même côté, en particulier pour toutes zones de bande longitudinale sur le même côté.

10. Table de cuisson selon l'une quelconque des revendications précédentes, **caractérisée en ce que** les moyens lumineux sont configurés, après arrangement de la bande de contact (21a-d) dans la zone de bande longitudinale (20a-d, 120a-f) et avant un réglage d'une puissance d'une zone de cuisson, pour éclairer les capteurs à contact (22a-d) de la bande de contact (21a-d) avec une intensité lumineuse de 10 % à 80 %, de préférence une intensité lumineuse de 20 % à 50 %.

11. Table de cuisson selon l'une quelconque des revendications précédentes, **caractérisée en ce que**, lors de réglage d'une puissance d'une zone de cuisson inférieure au niveau de puissance maximal, conformément à une longueur proportionnelle de la bande de contact (21a-d) commençant à gauche les capteurs à contact (22a-d) sont éclairés correspondant à cette puissance réglée sous forme de longueur par une intensité lumineuse de 80 % à 100 % et le reste des capteurs à contact (22a-d) pour cette bande de contact (21a-d) sont éclairés par une intensité lumineuse inférieure à 50 %.

12. Table de cuisson selon l'une quelconque des revendications précédentes, **caractérisée en ce que**, lors de commande d'une autre zone de bande longitudinale (20a-d, 120a-f) ou de la bande de contact (21a-d), une bande de contact déjà commandée préalablement à puissance ajustée est réduite en intensité lumineuse, de préférence à une intensité lumineuse de 50 % ou moins.

13. Table de cuisson selon l'une quelconque des revendications précédentes, **caractérisée en ce que**, en cas que deux récipients de cuisson (26a-d) sont arrangés adjacents dans la zone arrière ou dans la zone avant de la zone de chauffage (14, 114), le déplacement d'un récipient de cuisson avec des composantes de direction le long d'un côté extérieur de la plaque de table de cuisson (12, 112) par rapport à l'autre récipient de cuisson, au moins la bande de contact (21a-d) dans la zone de bande longitudinale (20a-d, 120a-f) de cet récipient de cuisson est déplacée, de préférence aussi la bande de contact (21ad) dans la zone de bande longitudinale (20a-d, 120a-f) de l'autre récipient de cuisson.

14. Procédé de fonctionnement d'une table de cuisson (11, 111) selon l'une quelconque des revendications précédentes, le procédé comprenant l'étape que dans chaque zone de bande longitudinale (20a-d, 120a-f) un nombre de capteurs à contact (22a-d), ledit nombre étant plus petit que le nombre total de capteurs à contact de cette zone de bande longitudinale (20a-d, 120a-f), sont activés sans interruption en juxtaposition pour former une bande de contact (21a-d) sensible au toucher de telle manière que sur une zone d'extrémité gauche et/ou sur une zone d'extrémité droite une zone libre de la zone de bande longitudinale (20a-d, 120a-f) non active ou non sensible au toucher est formée.
